# EUROPÄISCHE PATENTSCHRIFT

(11) **EP 1 090 755 B1**
(45) Veröffentlichungstag und Bekanntmachung des Hinweises auf die Patenterteilung: **27.01.2010**
(21) Anmeldenummer: 99119669.2
(22) Anmeldetag: 05.10.1999
(51) Int. Cl.: B41F 31/02

(54) **Druckmaschine mit Farbkammerrakel**
Printing machine with chambered doctor blade
Machine d'impression avec chambre à racles

(43) Veröffentlichungstag der Anmeldung: 11.04.2001
(73) Patentinhaber: Gallus Ferd. Rüesch AG, 9016 St. Gallen (CH)
(72) Erfinder: Arabin, Dieter, 35428 Langgöns-Cleeberg (DE)
(74) Vertreter: Fey, Hans-Jürgen

(56) Entgegenhaltungen:
- EP-A- 0 885 720
- WO-A-98/18630
- DE-U- 29 518 278
- US-A- 5 184 556

## Beschreibung

Die vorliegende Erfindung betrifft eine Druckmaschine mit einer Farbkammerrakel und einer Farbauftragswalze, mit einer Halterung, um die Farbkammerrakel in einer vorbestimmten Stellung zur Farbauftragswalze zu halten und an letztere anzudrücken.

Bei Druckmaschinen dient die Kammerrakel der Zufuhr und Verteilung der gewünschten Farbe auf die Farbauftragswalze, z. B. die Rasterwalze einer Druckmaschine.

Bei den derzeit bekannten Druckmaschinen ist die Kammerrakel in einer vorbestimmten Winkelstellung zur Farbauftragswalze fest angeordnet. Eine solche Konstruktion vermag bei unterschiedlicher Farbkonsistenz und/oder Druckgeschwindigkeit keine optimale Füllung der "Näpfchen" der Rasterwalze zu gewährleisten.

Außerdem ist aus dem Dokument DE 295 18 278 U1 bekannt, dass eine Druckmaschine mit einer Farbkammerrakel in einer Halterung, welche dazu dient, die Farbkammerrakel an eine Farbauftragswalze anzudrücken, ausgestattet sein kann, wobei die Halterung mit einer Tragkonstruktion verschwenkbar ist, um die Kammerrakel in beliebig wählbare Winkelstellungen bezüglich der Farbauftragswalze einzustellen.

Aufgabe der vorliegenden Erfindung war es, eine Druckmaschine mit Farbkammerrakel zu schaffen, welche eine optimale Farbzufuhr auf die Farbauftragswalze ermöglicht.

Diese Aufgabe wird bei einer Druckmaschine der eingangs definierten Art erfingdungsgemäß durch die Merkmale des kennzeichnenden Teils von Anspruch 1 gelöst.

Eine besondere Ausführungsform ist im abhängigen Anspruch definiert.

Dank der um die Achse der Farbauftragswalze schwenkbaren Anordnung der Kammerrakel lassen sich je nach Farbkonsistenz und

Druckgeschwindigkeit die "Näpfchen" der Rasterwalze optimal füllen. Auch bei ungewollter Entmischung der Farbe (schwere Farbteile unten) lässt sich dieses Ziel bei geeigneter Winkelstellung problemlos verwirklichen.

Die optimale Winkeleinstellung der Rakelkammer lässt sich mittels einer Regeleinrichtung in Abhängigkeit von verfahrenstechnischen Parametern auch automatisch erreichen.

Die Erfindung wird nachstehend anhand eines in der Zeichnung schematisch dargestellten Ausführungsbeispiels noch etwas näher beschrieben. Es zeigt:
- Fig. 1: einen rein schematischen Aufbau eines Teils einer Druckmaschine mit Farbkammerrakel und anschliessender Rasterwalze, und
- Fig. 2: eine ähnliche, jedoch etwas detailliertere Prinzipan- sicht wie Figur 1.

Figur 1 der Zeichnung zeigt einen Ausschnitt aus einer Druckmaschine rein schematisch, wobei neben einer Farbauftragswalze 1 die hier interessierende Farbkammerrakel 2 illustriert ist.

Der Rakelkasten 3 mit der Farbkammer 4 ist dabei auf einen Träger 5 montiert, welcher in Pfeilrichtung verstellbar ist, um den Andruck der Rakel 2 an die Walze 1 einzustellen. Dies erfolgt über ein Stellglied 6 (z.B. Hydraulik- oder Pneumatikzylinder) .

Die Kammerrakel 2 mit Träger 5 und zugehörigen Komponenten ist auf einer in einer Vertikalebene um die Achse der Walze 1 verschwenkbaren Platte 7 montiert, welche erlaubt, die Rakel 2 in beliebige Winkelstellungen 2', 2" bezüglich der Walze 1 zu verschwenken (je nach Art der aufzutragenden Farbe oder noch in der Farbkammer 4 verbleibender Farbmenge, um eine optimale Füllung der "Näpfchen" der Rasterwalze durch Unterstützung durch das Gewicht der Farbe, gegebenenfalls unter Berücksichtigung der Verfahrensgeschwindigkeit, zu erzielen). Die Verschwenkung erfolgt z.B. über das Stellglied 6'.

Figur 2 der Zeichnung zeigt eine weitere, etwas detailliertere Prinzipansicht der erfindungsgemässen Konstruktion. Es werden für gleiche Teile dieselben Ueberweisungsziffern wie bei Figur 1 benutzt.

Die Kammerrakel 2 ist auf einem Träger 5 und einer vertikal verschwenkbaren Platte 7 als auswechselbare Kassette montiert und wird mit vorbestimmter Kraft gegen die Walze 1 (Rasterwalze) gehalten.

Beim Ausführungsbeispiel nach Figur 2 ist die manuelle Verschwenkbarkeit der Trägerplatte 7 gezeigt. In der gewünschten Winkelstellung lässt sich die Trägerkonstruktion in Arretierungen 18 blockieren (beim gezeigten Beispiel: Verschwenkmöglichkeit bis 90°).

Dank der gezeigten Verschwenkbarkeit lässt sich die Kammerrakel 2 immer in eine optimale Winkelstellung zur Walze 1 bringen und arretieren. Damit ist die optimale Füllung der "Näpfchen" der Rasterwalze 1 gewährleistet. Die Verschwenkung kann in Abhängigkeit verfahrenstechnischer Parameter, wie z.B. Farbkonsistenz, Farbgewicht und/oder Druckgeschwindigkeit automatisch erfolgen.

## Patentansprüche

1. Druckmaschine mit einem Farbkammerrakel (2) und einer Farbauftragswalze (1), mit einer Halterung (5) um die Farbkammerrakel (2) in einer vorbestimmten Stellung zur Farbauftragswalze (1) zu halten und an letztere anzudrücken, wobei die Halterung eine Tragkonstruktion (7) aufweist, welche um die Achse der Farbauftragswalze (1) verschwenkbar ist, um zusammen mit der an der Tragkonstruktion angebrachten Farbkammerrakel (2) in beliebig wählbare Winkelstellungen bezüglich der Farbauftragswalze (1) eingestellt zu werden,
**gekennzeichnet durch**
Regelmittel, um die Tragkonstruktion (7) bzw. die daran angebrachte Farbkammerrakel (2) in Abhängigkeit von verfahrenstechnischen Parametern automatisch in eine optimale Winkelstellung bezüglich der Farbauftragswalze (1) zu verschwenken.

2. Druckmaschine gemäß Anspruch 1,
**dadurch gekennzeichnet**
**dass** die verfahrenstechnischen Parameter die Farbkonsistenz, das Farbgewicht und/oder die Druckgeschwindigkeit umfassen.

## Claims

1. A printing press with an ink chamber doctor blade (2) and an ink-applicator roller (1) having a holder (5) for holding said ink chamber doctor blade (2) in a predefined position in relation to said ink-applicator roller (1) and for pressing it against the latter, wherein the holder has a support structure (7), which is pivotable about the axis of said ink-applicator roller (1) so that it can be set together with said ink chamber doctor blade (2) disposed on the support structure at any desired angular position in relation to said ink-applicator roller (1), **characterized by** control means for automatically pivoting said support structure (7) and said ink chamber doctor blade (2) disposed thereon into an optimal angular position in relation to the ink-applicator roller (1) in accordance with process parameters.

2. The printing press in accordance with claim 1, **characterized in that** said process parameters comprise the ink consistency, the ink weight and/or the printing speed.

## Revendications

1. Machine d'impression comprenant une racle à réservoir d'encre (2) et un rouleau d'application d'encre (1) avec un support (5) pour maintenir la racle à réservoir d'encre (2) dans une position prédéterminée par rapport au rouleau d'application d'encre (1) et l'appliquer sur ce dernier, la fixation présentant une construction porteuse (7) qui est pivotante autour de l'axe du rouleau d'application d'encre (1), pour pouvoir être réglé ensemble avec la racle à réservoir d'encre (2) disposée sur la construction porteuse dans n'importe quelle position angulaire sélectionnable par rapport au rouleau d'application d'encre (1), **caractérisée par** des moyens de réglage pour pivoter la construction porteuse (7) respectivement la racle à réservoir d'encre (2) logée dessus en fonction de paramètres techniques de procédé automatiquement dans une positon angulaire optimale par rapport au rouleau d'application d'encre (1).

2. Machine d'impression selon la revendication 1, **caractérisé en ce que** les paramètres techniques de procédé comprennent la consistance de l'encre, le poids de l'encre et/ou la vitesse d'impression.
